# EUROPÄISCHE PATENTSCHRIFT

(11) **EP 4 500 566 B1**
(45) Veröffentlichungstag und Bekanntmachung des Hinweises auf die Patenterteilung: **17.12.2025**
(21) Anmeldenummer: 23735969.0
(22) Anmeldetag: 20.06.2023
(51) Int. Cl.: H01H 9/00, H01H 9/56

(54) **VERFAHREN ZUR BETÄTIGUNG EINES LASTSTUFENSCHALTERS SOWIE LASTSTUFENSCHALTERVORRICHTUNG**
METHOD FOR ACTUATING AN ON-LOAD TAP-CHANGER, AND ON-LOAD TAP-CHANGER DEVICE
PROCÉDÉ D'ACTIONNEMENT D'UN CHANGEUR DE PRISE EN CHARGE ET DISPOSITIF DE CHANGEUR DE PRISE EN CHARGE

(30) Priorität: 14.07.2022 DE 102022117587
(43) Veröffentlichungstag der Anmeldung: 05.02.2025
(73) Patentinhaber: Maschinenfabrik Reinhausen GmbH, 93059 Regensburg (DE)
(72) Erfinder: SACHSENHAUSER, Andreas, 84066 Mallersdorf (DE)
(86) Internationale Anmeldenummer: PCT/EP2023/066605
(87) Internationale Veröffentlichungsnummer: WO 2024/012813

(56) Entgegenhaltungen:
- DE-C1- 19 530 776
- GB-A- 2 435 943
- US-A- 3 735 243

## Beschreibung

Die Erfindung betrifft ein Verfahren zur Betätigung eines Laststufenschalters sowie eine Laststufenschaltervorrichtung.

In Umspannwerken existiert eine Vielzahl an Schaltern für unterschiedliche Aufgaben und mit unterschiedlichen Anforderungen. Für die Betätigung der jeweiligen Schalter müssen diese über ein Antriebssystem angetrieben werden. Bei diesen Schaltern handelt es sich unter anderem um Laststufenschalter, Lastumschalter, Wähler, Doppelwender, Wender, Vorwähler, Leistungsschalter, Lastschalter oder Trennschalter.

So dienen Laststufenschalter beispielsweise zum unterbrechungsfreien Umschalten zwischen verschiedenen Wicklungsanzapfungen eines elektrischen Betriebsmittels, wie etwa eines Leistungstransformators. Dadurch können beispielsweise das Übersetzungsverhältnis des Transformators oder die Induktivität der Drossel verändert werden.

Laststufenschalter werden üblicherweise mittels einer Kombination aus Motorantrieb und Federenergiespeicher betätigt. Die Betätigung erfolgt unmittelbar nach dem Schaltbefehl, also zu einem beliebigen Zeitpunkt. Das Auftreten von Inrush wird hierbei außer Acht gelassen.

GB 2 435 943 A offenbart einen Hybrid-Laststufenschalter mit einem Wähler und einem Lastumschalter. Der Wähler weist mechanische Schaltelemente und der Lastumschalter Halbleiterschaltelemente auf. Eine Steuervorrichtung koordiniert die Betätigung des Wählers und des Lastumschalters. Mehrere Sensoren überwachen Spannung und Strom an unterschiedlichen Stellen des Laststufenschalters.

Es ist daher eine Aufgabe der vorliegenden Erfindung ein Verfahren zur Betätigung eines Laststufenschalters anzugeben, welches eine sichere Umschaltung gewährleistet.

Diese Aufgabe wird durch den jeweiligen Gegenstand der unabhängigen Ansprüche gelöst. Weitere Ausführungsformen sind Gegenstand der abhängigen Ansprüche.

Die Erfindung schlägt ein Verfahren zur Betätigung eines Laststufenschalters mittels eines Antriebs, einem Sensor und einer Steuervorrichtung vor, umfassend folgende Schritte:
- Empfangen eines Schaltbefehls zur Betätigung des Laststufenschalters durch die Steuervorrichtung;
- Erfassen eines Stromverlaufs über den Sensor;
- Bestimmen von mehreren aufeinander folgenden Zeitpunkten für Stromnulldurchgänge des Stromverlaufs durch die Steuervorrichtung;
- Bestimmen von mehreren Abständen zwischen den Zeitpunkten der Stromnulldurchgänge durch die Steuervorrichtung;
- Ableiten einer Kenngröße aus den mehreren Abständen durch die Steuervorrichtung;
- Vergleichen der Kenngröße mit einem Grenzwert durch die Steuervorrichtung;
- Abbrechen oder pausieren der Betätigung durch die Steuervorrichtung, wenn die Kenngröße den Grenzwert überschreitet;
- Durchführen der Betätigung, wenn die Kenngröße den Grenzwert einhält oder unterschreitet durch Steuerung des Antriebes durch die Steuervorrichtung.

Das Verfahren beruht auf der Idee, den Stromverlauf innerhalb des Stufentransformators Laststufenschalters oder Vakuumschaltröhre, vor oder nach einem Schaltbefehlt zu überwachen und einen auftretenden Inrush vor der eigentlichen Betätigung des Laststufenschalters zu detektieren. Anhand der ermittelten Stromnulldurchgänge in der Vergangenheit oder nach dem Schaltbefehl werden dann die Abstände zwischen den Stromnulldurchgängen bestimmt. Ein aus diesen Abständen abgeleiteter Kennwert wird mit einem Grenzwert verglichen. Bei Einhaltung des Grenzwertes kann ein Inrush ausgeschlossen werden, sodass die Betätigung sicher und zuverlässig durchgeführt werden kann. Sollte jedoch ein Inrush vor oder nach dem Schaltbefehlt auftreten, wird die Betätigung abgebrochen oder pausiert. Als Inrush im Sinne der Erfindung ist das Auftreten von Unregelmäßigkeiten im Stromverlauf zu verstehen.

Nach dem Empfangen des Schaltbefehls zur Betätigung des Laststufenschalters durch die Steuervorrichtung wird nicht unmittelbar mit der Betätigung des Laststufenschalters begonnen, sondern zunächst der vergangene Stromverlauf oder der stromverlauf nach dem Schaltbefehl auf Unregelmäßigkeiten überprüft. Die eigentliche Betätigung erfolgt entsprechend erst dann, wenn keine Unregelmäßigkeiten festgestellt wurden.

Der Stromverlauf kann auf beliebige Art und Weise erfasst werden. Insbesondere wird der Stromverlauf über einen oder mehrere Sensoren am Stufentransformator oder Laststufenschalter erfasst und an die Steuervorrichtung übermittelt.

Der erfasste Stromverlauf wird in der Steuervorrichtung verarbeitet, ausgewertet und mehrere aufeinanderfolgende Zeitpunkte im Stromverlauf bestimmt. Bei den Zeitpunkten handelt es sich um Stromnulldurchgänge. Vorzugsweise werden mindestens drei aufeinanderfolgende Zeitpunkte, an denen der Strom Null ist, bestimmt. Weiterhin wird der Startzeitpunkt im Stromverlauf bestimmt. Je nach Ausprägung wird der vergangene Stromverlauf vom Startzeitpunkt oder der zukünftige Stromverlauf vom Startzeitpunkt bestimmt. Hierbei ist der vergangene Stromverlauf vor dem Starzeitpunkt entweder in der Steuervorrichtung bereits gespeichert oder wird nach dem Startzeitpunkt gespeichert.

Weiterhin werden mittels Steuervorrichtung mehrere Abstände zwischen den mehreren aufeinander folgenden Zeitpunkten der Stromnulldurchgänge bestimmt. Bei drei Zeitpunkten werden zwei Abstände bestimmt. Insbesondere werden der Abstand zwischen dem ersten und dem zweiten Zeitpunkt und der Abstand zwischen dem zweiten und dem dritten Zeitpunkt bestimmt.

Weiterhin wird mittels Steuervorrichtung aus den mehreren Abständen eine Kenngröße bestimmt. Die Kenngröße kann ein Verhältnis, Mittelwert, etc. sein. Der Kennwert wird mittels Steuervorrichtung mit einem Grenzwert verglichen. Der Grenzwert ist in der Steuervorrichtung gespeichert. Der Grenzwert kann manuell oder automatisch angepasst werden.

Weiterhin wird mittels Steuervorrichtung die Betätigung des Laststufenschalters durch das Ansteuern des Antriebs durchgeführt, wenn die Kenngröße den Grenzwert einhält oder unterschreitet. Die eigentliche Betätigung wird pausiert oder abgebrochen, wenn der Kennwert den Grenzwert überschreitet. Das Pausieren oder das Aussetzten der Betätigung kann beispielsweise mehrere Sekunden, beispielsweise 1 bis 10 Sekunden, dauern. Nach dem Pausieren wird der Stromverlauf erneut erfasst und das Verfahren erneut durchlaufen, bis eine Betätigung möglich ist.

Weiterhin schlägt die Erfindung eine Laststufenschaltervorrichtung vor, umfassend:
- einen Laststufenschalter;
- einen Sensor;
- einen Antrieb;
- eine Steuervorrichtung;
   wobei
- die Steuervorrichtung dazu eingerichtet und ausgebildet ist
   - einen Schaltbefehl zum Betätigen des Laststufenschalters zu empfangen;
   - einen Stromverlauf über den Sensor zu erfassen;
   - mehrere aufeinander folgende Zeitpunkte für Stromnulldurchgänge des Stromverlaufs zu bestimmten;
   - mehrere Abstände zwischen den Zeitpunkten der Stromnulldurchgänge zu bestimmen;
   - eine Kenngröße aus den mehreren Abständen abzuleiten;
   - die Kenngröße mit einem Grenzwert zu vergleichen;
   - die Betätigung durch die Steuervorrichtung abzubrechen oder zu pausieren, wenn die Kenngröße den Grenzwert überschreitet;
   - die Betätigung des Laststufenschalters mittels des Antriebs durchzuführen, wenn die Kenngröße den Grenzwert eingehalten oder unterschritten wird.

Die Laststufenschaltervorrichtung weist einen Laststufenschalter mit einem Lastumschalter und einem Wähler auf. Der Lastumschalter weist mindestens eine Vakuumschaltröhre auf. Weiterhin weist die Laststufenschaltervorrichtung einen Antrieb, einen Sensor und eine Steuervorrichtung auf. Die Laststufenschaltervorrichtung ermöglicht es den Stromverlauf vor der Betätigung des Laststufenschalters zu prüfen und damit eine sichere Betätigung bei auftretendem Inrush sicherzustellen. Die Steuervorrichtung ist dazu ausgebildet und eingerichtet einen Stromverlauf über einen Sensor oder mehrere Sensoren permanent während des Betriebs des Stufentransformators, also vor einem Schaltbefehlt zu erfassen, zu speichern und zu verarbeiten. Hierfür weist diese entsprechend eine Recheneinheit und/oder einen Prozessor und/oder einen Speicher auf. Die Steuervorrichtung ist dazu ausgebildet und eingerichtet einen Stromverlauf über einen Sensor oder mehrere nach einem Schaltbefehlt zu erfassen, zu speichern und zu verarbeiten. Hierfür weist diese entsprechend eine Recheneinheit und/oder einen Prozessor und/oder einen Speicher auf.

Weiterhin ist die Steuervorrichtung dazu ausgebildet und eingerichtet den Antrieb zu steuern, welcher wiederum den Laststufenschalter betätigt.

Im Folgenden wird die Erfindung anhand beispielhafter Ausführungsformen unter Bezug auf die Zeichnungen im Detail erklärt. Es zeigen
- **Figur 1**: einen Stufentransformator mit einem Laststufenschalter;
- **Figur 2**: einen Verfahrensablauf;
- **Figur 3**: ein Diagramm zur Erläuterung des Verfahrens;
- **Figur 4**: ein weiteres Diagramm einer weiteren Ausführungsform zur Erläuterung des Verfahrens.

**Figur 1** zeigt eine Laststufenschaltervorrichtung 1. Die Laststufenschaltervorrichtung 1 umfasst eine Steuervorrichtung 2, mindestens einen Sensor 5 und einen Laststufenschalter 4. Die Steuervorrichtung 2 ist mit einem Antrieb 3 des Laststufenschalters 4 verbunden. Die Steuervorrichtung 2 ist dazu eingerichtet und ausgebildet den Antrieb 3 zu steuern, damit dieser den Laststufenschalter 4 betätigt. Weiterhin ist die Steuervorrichtung 2 mit einem Sensor 5 bzw. mehreren Sensoren 5 verbunden, der einen Strom misst, der durch den Stufentransformator 7, eine Vakuumschaltröhre 6 oder auch den Laststufenschalter 4 fließt. Die Steuervorrichtung 2 ist dazu ausgebildet und eingerichtet den durch den Sensor 5 bzw. die Sensoren 5 erfassten Strom zu erfassen, zu messen und auszuwerten. Insbesondere wird durch die Steuervorrichtung 2 der Stromverlauf bestimmt, also wann der Strom den Wert Null hat bzw. annimmt und in welcher Frequenz dies passiert. Der Sensor 5 kann beispielsweise am Stufentransformator 7, insbesondere auf der Oberspannungsseite 8 oder der Unterspannungsseite 9 angeordnet sein. Weiterhin kann ein Sensor 5 im Laststufenschalter 4, direkt an der Vakuumschaltröhre 6 oder an einer weiteren beliebigen Position, die dafür geeignet ist, den Verlauf des Stromes zu erfassen, angeordnet sein.

Die Steuervorrichtung 2 erfasst den Stromverlauf permanent vor einer Betätigung oder aber auch erst wenn ein Schaltbefehl in der Steuervorrichtung 2 eingegangen ist. Die Steuereinheit 2 weist hierfür entsprechend eine Recheneinheit und/oder einen Prozessor und/oder einen Speicher auf.

Der Antrieb 3 ist über einen Antriebsstrang 10 mit dem Laststufenschalter 4 und damit auch mit der Vakuumschaltröhre 6 mechanisch verbunden. Der Antrieb ist dazu eingerichtet und ausgebildet den Laststufenschalter zu betätigen bzw. den Schaltbefehl der Steuereinheit auszuführen.

Die Steuervorrichtung 2 kann als eigenständiges Gerät am Stufentransformator 7 oder in einer Leitwarte angeordnet sein. Weiterhin kann die Steuervorrichtung 2 ein Teil einer Antriebssteuerung des Laststufenschalters 4 oder als Teil eines Spannungsreglers ausgebildet sein. Die Steuervorrichtung 2 ist dazu ausgebildet und eingerichtet den Antrieb 3 zu steuern.

Der Stufentransformator 7 weist eine Stammwicklung 11 und eine Regelwicklung 12 auf. Der Laststufenschalter 4 ist dabei über die Wicklungsanzapfungen 13 mit der Regelwicklung 12 verbunden. Die Stammwicklung 11 und die Regelwicklung 12 sind auf der Oberspannungsseite 8 (in seltenen Fällen auch an der Unterspannungsseite) angeordnet. Weiterhin weist der Stufentransformator 7 eine Unterspannungswicklung 14 auf, die induktiv mit der Stammwicklung 11 und der Regelwicklung 12 gekoppelt ist.

**Figur 2** zeigt ein Ablaufdiagramm eines Verfahrens zur Betätigung eines Laststufenschalters. Im Sinne der Erfindung heißt "vor einer Betätigung eines Laststufenschalters", dass das Erkennen von unregelmäßigen Stromverläufen bereits vor einem Schaltbefehl oder aber auch nach einem Schaltbefehl erfolgen kann. Vor einem Schaltbefehl wird das Verfahren dauerhaft während des Betriebes ausgeführt. Sollte hier bereits eine Unregelmäßigkeit detektiert werden, erfolgt unmittelbar nach dem Schaltbefehl ein Abbruch der Betätigung oder es wird eine vorgegebene Zeit pausiert und das Verfahren erneut durchlaufen, bis eine Betätigung durchgeführt werden kann.

In einem ersten Schritt 30 empfängt die Steuervorrichtung 2 einen Schaltbefehls zu einem Startzeitpunkt T0 zur Betätigung des Laststufenschalters 4. Der Schaltbefehlt kann entweder ein manueller Schaltbefehl sein oder aber auch von einem Spannungsregler kommen.

Im nächsten Schritt 31 wird ein Stromverlauf über einen Sensor 5 erfasst und an die Steuervorrichtung übermittelt. Das Erfassen des Stromverlaufs kann sowohl nach dem Schaltbefehl als auch vor dem Schaltbefehl erfolgen.

In einem nächsten Schritt 32 werden mehrere aufeinander folgende Zeitpunkte T1, T2, T3, Tx mit Stromnulldurchgängen des Stromverlaufs 20 durch die Steuervorrichtung bestimmt. Hier wird entweder auf den neu erfassten Stromverlauf oder den Stromverlauf vor dem Schaltbefehl zurückgegriffen.

In einem nächsten Schritt 33 wird basierend auf den Zeitpunkten T1, T2, T3, Tx der Stromnulldurchgänge die Abstände A1, A2, Ax bestimmt.

In einem nächsten Schritt 34 wird basierend auf den Abstände A1, A2, Ax ein Kennwert K gebildet.

In einem nächsten Schritt 35 wird der ermittelte Kennwert K mit einem Grenzwert G vergliche. Wird der Grenzwert G durch den Kennwert K eingehalten oder unterschritten, erfolgt im nächsten Schritt 36 die eigentliche Betätigung des Laststufenschalters 4. Hierfür steuert die Steuervorrichtung 2 den Antrieb 3 entsprechend an.

Überschreitet der Kennwert K den Grenzwert G wird in einem nächsten Schritt 37 die Betätigung abgebrochen. Alternativ kann beim Überschreiten des Grenzwertes G im nächsten Schritt 38 die Betätigung für eine bestimmte Zeit pausiert werden und das Verfahren erneut gestartet werden.

**Figur 3** dient der Veranschaulichung des erfindungsgemäßen Verfahrens. Auf der X-Achse ist der zeitliche Stromverlauf t (in ms) innerhalb eines Stufentransformators eingezeichnet. Die Y-Achse zeigt die Höhe des Stroms I in Ampere an. Der Verlauf des Stroms bzw. der Stromverlauf ist hier sinusförmig bzw. annähernd sinusförmig. Die Kurve des Stromverlaufs 20 schneidet die X-Achse in den Stromnulldurchgängen. Damit fließt zu diesen Zeitpunkten T1, T2, T3, Tx kein Strom durch den Stufentransformator sowie die Vakuumschaltröhre 6 bzw. den Laststufenschalter 4. Zu einem Startzeitpunkt T0 geht ein Schaltbefehl zur Betätigung bzw. zum Beginn der Betätigung des Laststufenschalters 4 in der Steuereinheit 2 ein.

Dieser Zeitpunkt wird als möglicher Startzeitpunkt T0 einer Lastumschaltung angenommen. Ausgehend von diesem Startzeitpunkt T0 werden mindesten drei nächste Zeitpunkte T1, T2 und T3 der nächsten Stromnulldurchgänge bestimmt.

Im nächsten Schritt werden die Abstände A1 und A2 zwischen den ermittelten Zeitpunkten T1, T2, T3 bestimmt. Konkret wird der erste Abstand A1 zwischen dem ersten und dem zweiten Zeitpunkt T1, T2 und der zweite Abstand A2 zwischen dem zweiten und dem dritten Zeitpunkt T2 und T3 bestimmt. Die Abstände A1 und A2 sagen aus, wie viel Zeit zwischen den Zeitpunkten vergangen ist.

In einem nächsten Schritt wird basierend auf den Abschnitten A1, A2, Ax eine Kenngröße K bestimmt. Beispielsweise können die Abschnitte A1 und A2 bzw. sämtliche ermittelten Abschnitte in ein Verhältnis zueinander gesetzt werden. Im Idealfall sind beispielsweise A1 und A2 gleich groß und das Verhältnis ist damit eins. Nach der Bestimmung der Kenngröße K wird diese mit einem Grenzwert G verglichen. Sollte die Kenngröße K den Grenzwert G überschreiten, wird die Betätigung abgebrochen oder pausiert. Pausieren heißt, dass die Schaltung für eine definierte Zeit ausgesetzt und im Anschluss das Verfahren erneut durchgeführt wird. Wird der Grenzwert eingehalten oder unterschritten, erfolgt die Betätigung des Laststufenschalters mittels des Antriebs, der durch die Steuervorrichtung gesteuert wird.

In dem hier gezeigten Beispiel wird der Stromverlauf basierend auf drei Zeitpunkten T1, T2, T3, also drei Stromnulldurchgängen, durchgeführt. Es ist jedoch auch möglich eine beliebige Anzahl an Stromnulldurchgängen T1-Tx sowie Abständen A1-Ax für eine Auswertung zu nutzen. Dies hängt davon ab, wie lange nach einem Schaltbefehl mit der tatsächlichen Betätigung gewartet werden kann. Auch die Art und Weise wie ein Kennwert K bestimmt und wie der Grenzwert G definiert werden, kann beliebig angepasst werden.

**Figur 4** dient der Veranschaulichung des erfindungsgemäßen Verfahrens nach einer weiteren Ausführungsform. Auf der X-Achse ist der zeitliche Stromverlauf t (in ms) innerhalb eines Stufentransformators eingezeichnet. Die Y-Achse zeigt die Höhe des Stroms I in Ampere an. Der Verlauf des Stroms bzw. der Stromverlauf ist hier sinusförmig bzw. annähernd sinusförmig. Die Kurve des Stromverlaufs schneidet die X-Achse in den Stromnulldurchgängen. Damit fließt zu diesen Zeitpunkten T1, T2, T3, Tx kein Strom durch den Stufentransformator sowie die Vakuumschaltröhre 6 bzw. den Laststufenschalter 4. Zu einem Startzeitpunkt T0 geht ein Schaltbefehl zur Betätigung bzw. zum Beginn der Betätigung des Laststufenschalters 4 in der Steuereinheit 2 ein.

Dieser Zeitpunkt wird als Startzeitpunkt T0 einer Lastumschaltung angenommen. Ausgehend von diesem Startzeitpunkt T0 werden mindestens drei Zeitpunkte T1, T2 und T3 der vergangenen Stromnulldurchgänge bestimmt, also vor dem Startzeitpunkt T0. Dies ist deshalb möglich, weil der Stromverlauf bereits vor dem Schaltbefehl überwacht und aufgezeichnet wurde.

Im nächsten Schritt werden die Abstände A1 und A2 zwischen den ermittelten Zeitpunkten T1, T2, T3 bestimmt. Konkret wird der erste Abstand A1 zwischen dem ersten und dem zweiten Zeitpunkt T1, T2 und der zweite Abstand A2 zwischen dem zweiten und dem dritten Zeitpunkt T2 und T3 bestimmt. Die Abstände A1 und A2 sagen aus, wie viel Zeit zwischen den Zeitpunkten vergangen ist.

In einem nächsten Schritt wird basierend auf den Abschnitten A1, A2, Ax eine Kenngröße K bestimmt. Beispielsweise können die Abschnitte A1 und A2 bzw. sämtliche ermittelten Abschnitte in ein Verhältnis zueinander gesetzt werden. Im Idealfall sind beispielsweise A1 und A2 gleich groß und das Verhältnis ist damit eins. Nach der Bestimmung der Kenngröße K wird diese mit einem Grenzwert G verglichen. Sollte die Kenngröße K den Grenzwert G überschreiten, wird die Betätigung abgebrochen oder pausiert. Pausieren heißt, dass die Schaltung für eine definierte Zeit ausgesetzt und im Anschluss das Verfahren erneut durchgeführt wird. Wird der Grenzwert eingehalten oder unterschritten, erfolgt die Betätigung des Laststufenschalters mittels des Antriebs, der durch die Steuervorrichtung gesteuert wird.

In dem hier gezeigten Beispiel wird der Stromverlauf basierend auf drei Zeitpunkten T1, T2, T3, also drei Stromnulldurchgängen durchgeführt. Es ist jedoch auch möglich eine beliebige Anzahl an Stromnulldurchgängen T1-Tx sowie Abständen A1-Ax für eine Auswertung zu nutzen. Dies hängt davon ab, wie lange nach einem Schaltbefehl mit der tatsächlichen Betätigung gewartet werden kann. Auch die Art und Weise wie ein Kennwert K bestimmt und wie der Grenzwert G definiert werden, kann beliebig angepasst werden.

Das Verfahren ermöglicht es also bereits vor einem Schaltbefehl den Stromverlauf auf Unregelmäßigkeiten zu prüfen und auch unmittelbar danach.

### Bezugszeichen

- 1: Laststufenschaltervorrichtung
- 2: Steuervorrichtung
- 3: Antrieb
- 4: Laststufenschalter
- 5: Sensor
- 6: Vakuumschaltröhre
- 7: Stufentransformator
- 8: Oberspannungsseite
- 9: Unterspannungsseite
- 10: Antriebsstrang
- 11: Stammwicklung
- 12: Regelwicklung
- 13: Wicklungsanzapfungen
- 14: Unterspannungswicklung
- 15: weiterer Sensor
- 20: Stromverlauf
- T0: Startzeitpunkt
- T1: erste Nulldurchgang
- T2: zweiter Nulldurchgang
- T3: dritter Nulldurchgang
- Tx: weiterer Nulldurchgang
- A1: erster Abstand
- A2: zweiter Abstand
- Ax: weiterer Abstand

## Patentansprüche

1. Verfahren zur Betätigung eines Laststufenschalters (4) mittels eines Antriebs (3), einem Sensor (5) und einer Steuervorrichtung (2), umfassend folgende Schritte:
- Empfangen eines Schaltbefehls zur Betätigung des Laststufenschalters (4) durch die Steuervorrichtung (2);
- Erfassen eines Stromverlaufs (20) über den Sensor (5); **gekennzeichnet durch**
- Bestimmen von mehreren aufeinander folgenden Zeitpunkten (T1, T2, T3, Tx) für Stromnulldurchgänge des Stromverlaufs (20) durch die Steuervorrichtung (2);
- Bestimmen von mehreren Abständen (A1, A2, Ax) zwischen den Zeitpunkten (T1, T2, T3, Tx) der Stromnulldurchgänge durch die Steuervorrichtung (2);
- Ableiten einer Kenngröße (K) aus den mehreren Abständen (A1, A2, Ax) durch die Steuervorrichtung (2);
- Vergleichen der Kenngröße (K) mit einem Grenzwert (G) durch die Steuervorrichtung (2);
- Abbrechen oder pausieren der Betätigung durch die Steuervorrichtung (2), wenn die Kenngröße (K) den Grenzwert (G) überschreitet;
- Durchführen der Betätigung, wenn die Kenngröße (K) den Grenzwert (G) einhält oder unterschreitet durch Steuerung des Antriebes (3) durch die Steuervorrichtung (2).

2. Verfahren nach Anspruch 1, wobei
das Erfassen des Stromverlaufs (20) vor oder nach dem Empfangen des Schaltbefehls zur Betätigung des Laststufenschalters (4) durch die Steuervorrichtung (2) erfolgt.

3. Verfahren nach Anspruch 1 oder 2, wobei
die mehreren aufeinander folgenden Zeitpunkten (T1, T2, T3, Tx) für Stromnulldurchgänge des Stromverlaufs (20) vor dem Startzeitpunkt (T0) des Eingangs des Schaltbefehls oder nach dem Startzeitpunkt (T0) des Eingangs des Schaltbefehls bestimmt werden.

4. Verfahren nach Anspruch 1 bis 3, wobei
die Kenngröße (K) aus dem Verhältnis von mindestens zwei Abständen gebildet wird.

5. Verfahren nach Anspruch 1 bis 4, wobei
die Kenngröße (K) von dem Grenzwert (G) um wenige Prozent abweichen kann.

6. Verfahren nach Anspruch 1 bis 5, wobei
das Pausieren der Betätigung durch die Steuervorrichtung (2) einige wenige Sekunden dauert.

7. Verfahren nach Anspruch 1 bis 6, wobei
mindestens drei aufeinander folgende Zeitpunkte (T1, T2, T3, Tx) für Stromnulldurchgänge des Stromverlaufs (20) vor dem Startzeitpunkt (T0) des Eingangs des Schaltbefehls oder nach dem Startzeitpunkt (T0) des Eingangs des Schaltbefehls bestimmt werden.

8. Verfahren nach Anspruch 1 bis 5, wobei
mindestens zwei Abstände (A1, A2, Ax) zwischen den Zeitpunkten (T1, T2, T3, Tx) der Stromnulldurchgänge durch die Steuervorrichtung (2) bestimmt werden.

9. Laststufenschaltervorrichtung (1), umfassend:
- einen Laststufenschalter (4);
- einen Sensor (5);
- einen Antrieb (3);
- eine Steuervorrichtung (2);
wobei
- die Steuervorrichtung (2) dazu eingerichtet ist
- einen Schaltbefehl zum Betätigen des Laststufenschalters (4) zu empfangen;
- einen Stromverlauf über den Sensor (5) zu erfassen; **dadurch gekennzeichnet, dass** die Steuervorrichtung ferner dazu eingerichtet ist
- mehrere aufeinander folgende Zeitpunkte (T1, T2, T3, Tx) für Stromnulldurchgänge des Stromverlaufs (20) zu bestimmen;
- mehrere Abstände (A1, A2, Ax) zwischen den Zeitpunkten (T1, T2, T3, Tx) der Stromnulldurchgänge zu bestimmen;
- eine Kenngröße (K) aus den mehreren Abständen (A1, A2, Ax) abzuleiten;
- die Kenngröße (K) mit einem Grenzwert (G) zu vergleichen;
- die Betätigung durch die Steuervorrichtung (2) abzubrechen oder zu pausieren, wenn die Kenngröße (K) den Grenzwert (G) überschreitet;
- die Betätigung des Laststufenschalters mittels des Antriebs (3) durchzuführen, wenn die Kenngröße (K) den Grenzwert (G) eingehalten oder unterschritten wird.

## Claims

1. Method for actuating an on-load tap-changer (4) by means of a drive (3), a sensor (5) and a control device (2), comprising the following steps:
- receiving a switching command for actuating the on-load tap-changer (4) by the control device (2);
- detecting a current flow (20) via the sensor (5); **characterized by**
- determining a plurality of successive points in time (T1, T2, T3, Tx) for current zero crossings of the current profile (20) by the control device (2);
- determining a plurality of intervals (A1, A2, Ax) between the times (T1, T2, T3, Tx) of the current zero crossings by the control device (2);
- take-off lead of a characteristic variable (K) from the plurality of distances (A1, A2, Ax) by the control device (2);
- comparing the characteristic variable (K) with a limit value (G) by the control device (2);
- canceling or pausing the actuation by the control device (2) if the characteristic value (K) exceeds the limit value (G);
- Bushing actuation when the characteristic value (K) meets or falls below the limit value (G) by controlling the drive (3) by the control device (2).

2. Method according to claim 1, wherein
the current characteristic (20) is detected before or after the control device (2) receives the switching command to actuate the on-load tap-changer (4).

3. Method according to claim 1 or 2, wherein
the plurality of successive times (T1, T2, T3, Tx) for current zero crossings of the current waveform (20) are determined before the start time (T0) of the input of the switching command or after the start time (T0) of the input of the switching command.

4. Method according to claim 1 to 3, wherein
the parameter (K) is formed from the ratio of at least two distances.

5. Method according to claim 1 to 4, wherein
the parameter (K) can deviate from the limit value (G) by a few percent.

6. Method according to claim 1 to 5, wherein
the pausing of the actuation by the control device (2) lasts a few seconds.

7. Method according to claim 1 to 6, wherein
at least three consecutive times (T1, T2, T3, Tx) for current zero crossings of the current waveform (20) are determined before the start time (T0) of the input of the switching command or after the start time (T0) of the input of the switching command.

8. The method according to claim 1 to 5, wherein
at least two distances (A1, A2, Ax) between the times (T1, T2, T3, Tx) of the current zero crossings are determined by the control device (2).

9. On-load tap-changer device (1), comprising:
- an on-load tap-changer (4);
- a sensor (5);
- a drive (3);
- a control device (2);
wherein
- the control device (2) is set up to
- to receive a switching command for actuating the on-load tap-changer (4);
- to detect a current flow via the sensor (5); **characterized in that** the control device is furthermore set up to
- to determine a plurality of successive points in time (T1, T2, T3, Tx) for current zero crossings of the current curve (20);
- to determine a plurality of distances (A1, A2, Ax) between the points in time (T1, T2, T3, Tx) of the current zero crossings;
- to derive a characteristic variable (K) from the several distances (A1, A2, Ax);
- compare the parameter (K) with a limit value (G);
- cancel or pause the actuation by the control device (2) if the parameter (K) exceeds the limit value (G);
- bushing the actuation of the on-load tap-changer by means of the drive (3) if the characteristic value (K) is within or below the limit value (G).

## Revendications

1. Procédé pour actionner un commutateur à gradins de charge (4) au moyen d'un entraînement (3), d'un capteur (5) et d'un dispositif de commande (2), comprenant les étapes suivantes :
- réception d'une commande de commutation pour actionner le commutateur à gradins de charge (4) par le dispositif de commande (2) ;
- détection d'une courbe de courant (20) par le capteur (5) ; **caractérisé par**
- la détermination de plusieurs instants successifs (T1, T2, T3, Tx) pour les passages à zéro du courant de la courbe de courant (20) par le dispositif de commande (2) ;
- la détermination de plusieurs intervalles (A1, A2, Ax) entre les instants (T1, T2, T3, Tx) des passages à zéro du courant par le dispositif de commande (2) ;
- Dérivation d'une grandeur caractéristique (K) à partir des multiples intervalles (A1, A2, Ax) par le dispositif de commande (2) ;
- comparer la grandeur caractéristique (K) à une valeur limite (G) à l'aide du dispositif de commande (2) ;
- interruption ou suspension de l'actionnement par le dispositif de commande (2) lorsque la grandeur caractéristique (K) dépasse la valeur limite (G) ;
- Exécution de l'action lorsque la grandeur caractéristique (K) respecte ou est inférieure à la valeur limite (G) par la commande de l'entraînement (3) par le dispositif de commande (2).

2. Procédé selon la revendication 1, dans lequel
la détection de la courbe de courant (20) s'effectue avant ou après la réception de l'ordre de commutation pour l'actionnement du commutateur de prise en charge (4) par le dispositif de commande (2).

3. Procédé selon la revendication 1 ou 2, dans lequel
les multiples instants successifs (T1, T2, T3, Tx) pour les passages à zéro du courant de la courbe de courant (20) sont déterminés avant l'instant de départ (T0) de l'entrée de la commande de commutation ou après l'instant de départ (T0) de l'entrée de la commande de commutation.

4. Procédé selon les revendications 1 à 3, dans lequel
le paramètre caractéristique (K) est formé à partir du rapport d'au moins deux distances.

5. Procédé selon les revendications 1 à 4, dans lequel
la grandeur caractéristique (K) peut s'écarter de quelques pourcents de la valeur limite (G).

6. Procédé selon les revendications 1 à 5, dans lequel
la pause de l'actionnement par le dispositif de commande (2) dure quelques secondes.

7. Procédé selon les revendications 1 à 6, dans lequel
au moins trois instants successifs (T1, T2, T3, Tx) pour les passages à zéro du courant (20) sont déterminés avant l'instant de départ (T0) de l'entrée de la commande de commutation ou après l'instant de départ (T0) de l'entrée de la commande de commutation.

8. Procédé selon les revendications 1 à 5, dans lequel
au moins deux intervalles (A1, A2, Ax) entre les instants (T1, T2, T3, Tx) des passages par zéro du courant sont déterminés par le dispositif de commande (2).

9. Dispositif de commutation à gradins de charge (1) comprenant :
- un changeur de prises en charge (4) ;
- un capteur (5) ;
- un entraînement (3) ;
- un dispositif de commande (2) ;
dans lequel
- le dispositif de commande (2) est conçu pour
- de recevoir une commande de commutation pour actionner le commutateur de prise en charge (4) ;
- détecter un courant traversant le capteur (5) ; **caractérisé en ce que** le dispositif de commande est en outre conçu pour
- déterminer plusieurs instants successifs (T1, T2, T3, Tx) pour les passages à zéro du courant de la courbe de courant (20) ;
- déterminer plusieurs intervalles (A1, A2, Ax) entre les instants (T1, T2, T3, Tx) des passages à zéro du courant ;
- dériver une grandeur caractéristique (K) à partir des multiples intervalles (A1, A2, Ax) ;
- comparer la grandeur caractéristique (K) à une valeur limite (G) ;
- interrompre ou suspendre l'actionnement par le dispositif de commande (2) lorsque la grandeur caractéristique (K) dépasse la valeur limite (G) ;
- effectuer l'actionnement du commutateur de prise de courant à l'aide de l'entraînement (3) lorsque la grandeur caractéristique (K) respecte la valeur limite (G) ou est inférieure à celle-ci.
